# FASCICULE DE BREVET EUROPEEN

(11) **EP 1 567 731 B1**
(45) Date de publication et mention de la délivrance du brevet: **21.03.2007**
(21) Numéro de dépôt: 03769497.3
(22) Date de dépôt: 26.09.2003
(51) Int. Cl.: E04B 5/12, E04F 15/04

(54) **Kit de construction avec lame de plancher et pièce de montage associée**
Bausatz mit einem Parkettstab und einen Befestigungsbeschlag hierfür
Construction kit with a wooden floor strip and a mounting component therefor

(30) Priorité: 23.10.2002 LU 90980
(43) Date de publication de la demande: 31.08.2005
(73) Titulaire: Deumer, Patrick, 8368 Hagen (LU)
(72) Inventeur: Deumer, Patrick, 8368 Hagen (LU)
(74) Mandataire: Ocvirk, Philippe
(86) Numéro de dépôt international: PCT/EP2003/050661
(87) Numéro de publication internationale: WO 2004/042160

(56) Documents cités:
- EP-A- 0 839 974
- WO-A-01/59234
- WO-A-95/25856
- WO-A-02/066756
- FR-A- 2 814 184
- US-B1- 6 453 632

## Description

### Introduction

La présente invention concerne un kit de construction pour le montage de planchers et structures analogues, et plus particulièrement pour le montage de terrasses extérieures en bois.

### Etat de la technique

Les terrasses extérieures en bois sont habituellement réalisées à partir de planches ou lames de plancher en bois posées sur une ossature, constituée notamment de lambourdes préalablement fixées au sol ou posées sur le sol.

Compte tenu de l'exposition aux intempéries, ces terrasses en bois sont souvent réalisées en bois exotiques durs, et il est nécessaire d'apporter un soin particulier au montage des lames de bois afin de tenir compte des déformations possibles de ces lames sous l'effet des cycles thermiques et variations d'humidité.

La fixation des lames de bois sur l'ossature se fait traditionnellement au moyen de vis en acier inoxydable, traversant de part en part les lames pour les fixer sur les lambourdes. Afin de permettre la dilatation du bois, on laisse un jeu entre deux lames adjacentes, qui est généralement de 3 à 8 mm suivant l'essence du bois.

Pour les essences de bois exotiques, la dureté du bois est telle qu'un pré-perçage est obligatoire pour éviter l'éclatement et le fendillement du bois, respectivement la rupture des vis. Ce pré-perçage est suivi d'un fraisage pour faire pénétrer les têtes de vis jusqu'à l'affleurement Ces étapes sont longues et laborieuses.

Les traitements du bois (par des huiles ou autres) peuvent poser problème. L'huile stagne sur les vis, change leur couleur et le bois à tendance à s'écailler relativement vite. De plus, certains bois secrètent des tanins qui corrodent très rapidement les vis.

Lors de la pose, deux personnes au moins doivent s'assister pour réaliser et maintenir l'écartement exigé entre chaque lame (utilisation de plusieurs cales de bois, maintien de la lame, vissage etc.). Ce travail long et minutieux entraîne un surcoût de main d'oeuvre très important

Afin de simplifier le montage de terrasses, la demande WO-A-95/25856 suggère d'utiliser des pièces de fixation métalliques en forme d'équerres, clouées ou vissées sur les lambourdes entre deux lames de plancher adjacentes. La pièce de montage comprend une patte verticale qui porte sur chacune de ses faces des pointes faisant saillie horizontalement de façon à pouvoir mordre dans le bois du chant de chacune des lames adjacentes en vis-à-vis. Une telle pièce de fixation élimine le perçage des lames, mais ne permet pas vraiment un gain de temps lors du montage car le positionnement des pièces de fixation et des lames est difficile. De plus, cette technique n'est pas adaptée aux bois durs - notamment aux bois exotiques durs tels que le teck, le padouk ou l'ipé, très appréciés pour les terrasses extérieures - car les pointes et clous ont du mal à pénétrer dans le bois.

La demande WO-A-02/066756 décrit une autre pièce de montage en forme d'équerre, comprenant une aile horizontale avec une face inférieure venant en contact avec la face supérieure d'une lambourde et une face supérieure venant en contact avec la sous-face d'une lame de plancher. L'épaisseur de l'aile horizontale est choisie de manière à définir une première dimension d'entretoise entre la lame et la lambourde. La pièce de montage comporte également une aile verticale s'étendant sur une hauteur inférieure à l'épaisseur de la lame. Chacune des deux faces de l'aile verticale comporte des tenons faisant saillie horizontalement et dimensionnés de manière à coopérer avec une rainure de profil homologue formée sur le chant de la lame correspondante. La pièce de montage assure donc une fonction de fixation des lames à l'ossature, mais définit également des épaisseurs d'entretoise entre lames adjacentes et ossature pour permettre la dilatation des lames et assurer l'évacuation de l'humidité.

La pièce de montage présentée dans WO-A-02/066756 évite le vissage des lames et permet un montage relativement simple et rapide. Toutefois, bien que cette pièce de montage soit décrite comme permettant une bonne circulation de l'air et de l'eau, les rainures dans les chants forment des zones d'accumulation d'eau qui sont peu faciles d'accès. Les chants sont donc des zones propices eau développement de moisissures ou mousses, ce qui nuit à l'esthétique de la terrasse.

Le brevet US 6,453,632 présente une pièce de montage réalisée en tant que connecteur en forme de U et comportant deux branches. Ce connecteur s'engage dans les faces inférieures de deux lames de plancher parallèles adjacentes, chacune des deux branches s'engageant dans une saignée d'une lame respective. Selon l'une des variantes décrites, chaque branche est constituée de deux pattes parallèles, chacune munie d'un bourrelet en partie supérieure. Les bourrelets d'une même branche sont tournés dans des directions opposées et s'engagent dans une zone de section trapézoïdale au fond de la saignée lorsqu'on abaisse verticalement la lame de plancher sur le connecteur.

WO 01/59234 décrit un plancher comprenant des éléments de base pourvus sur leurs faces supérieures de rails en forme de queue d'aronde. Les lames de plancher quant à elles sont munies dans leurs faces inférieures de saignées au profil complémentaire et s'engagent longitudinalement sur les rails à partir d'une extrémité de la plaque de base. Ce document propose également une pluralité de formes alternatives pour le rail de l'élément de base.

### Objet de l'invention (Problème à résoudre par l'invention)

L'objet de la présente invention est de proposer une autre type de montage pour la réalisation de planchers ou terrasses, qui ne présente pas les désavantages mentionnés ci-dessus.

### Description générale de l'invention revendiquée avec ses principaux avantages.

La présente invention concerne un kit de construction selon la revendication 1, lequel comprend une lame de plancher ayant une face inférieure pourvue d'une saignée longitudinale ainsi qu'une une pièce de montage pour cette lame de plancher. La pièce de montage comprend une plaque de base apte à être fixée sur une structure de support, la plaque de base ayant une face inférieure venant en contact avec la structure de support et une face supérieure opposée. On appréciera que la plaque de base comprend au moins un moyen d'ancrage sur sa face supérieure, qui coopère avec la saignée longitudinale dans la face inférieure de la lame de plancher, le moyen d'ancrage étant conçu de sorte à maintenir la lame de plancher dans la direction verticale après insertion dans la saignée longitudinale.

La pièce de montage permet donc une fixation de la lame de plancher par sa face inférieure. Le moyen d'ancrage étant situé sous la lame, il n'est pas visible. On notera en outre que la présente pièce de montage permet la fixation de lames de plancher sans vissage à travers les lames. Cela est particulièrement avantageux pour la réalisation de planchers ou terrasses avec des essences de bois exotiques relativement dures, telles que par exemple teck, padouk et ipé. De plus, les lames de plancher ne nécessitent pas de rainures dans leur chants, ce qui est plus esthétique et supprime des zones d'accumulation d'eau. Ainsi, la pièce de montage selon l'invention permet un montage simple et discret des lames de plancher.

Le moyen d'ancrage est une patte essentiellement perpendiculaire à la plaque de base et munie d'un moyen d'accrochage sur une face de la patte. Le moyen d'ancrage comprend au moins un tenon faisant saillie essentiellement horizontalement. Ce tenon est préférablement porté par la partie supérieure de la patte. Il est dimensionné de manière à coopérer avec une rainure de profil homologue dans une paroi de la saignée longitudinale de la lame de plancher pour maintenir la lame de plancher dans la direction verticale après insertion du tenon dans la rainure. Ainsi, pour fixer la lame de plancher à l'ossature, la pièce de montage est d'abord fixée à l'ossature puis la lame est mise sur la pièce de montage de sorte que la patte pénètre dans la saignée longitudinale et puis l'on translate la lame en direction du tenon pour le faire pénétrer dans la rainure.

On pourra également prévoir deux rainures dans des parois opposées de la saignée longitudinale, toutes deux aptes à coopérer avec le tenon, ce qui évite d'avoir à vérifier la position de la rainure avant de monter la lame sur la pièce de montage.

Dans une variante préférée, la plaque de base comprend deux paires de pattes munies en partie supérieure de tenons pour coopérer avec deux saignées longitudinales dans une face inférieure d'une lame de plancher, les tenons étant tous orientés de la même manière.

La plaque de base est préférablement munie d'une butée faisant saillie sur sa face supérieure, du côté opposé au coté de la patte portant le moyen d'accrochage. La position de cette butée est déterminée de sorte que la lame se trouve en contact avec la butée une fois que le tenon est engagé dans la rainure. Cette butée est préférablement positionnée au bord de la plaque de base, car elle permet alors, lors de l'assemblage, de définir une dimension d'entretoise avec une lame de plancher adjacente. Dans ce cas elle bloque également la lame de plancher adjacente en position sur sa pièce de montage respective. On remarquera que l'élimination de la butée (qu'elle soit amovible ou par ex. par fraisage), libère la lame de plancher adjacente dans le sens transversal, qui peut alors être désengagée des moyens d'ancrage pour être remplacée. Après remplacement de la lame, on pourra la bloquer en fixant à l'endroit de la butée initiale, un élément d'épaisseur similaire. Il est donc possible de remplacer une lame de plancher usée ou cassée sans avoir à démonter les lames voisines.

La plaque de base selon l'invention a de préférence une forme généralement rectangulaire, de l'ordre de grandeur de la largeur de la lame de plancher à supporter, ce qui assure une bonne stabilité à la lame. Avantageusement la plaque de base est réalisée de sorte à présenter une nervure centrale de renfort avec une épaisseur prédéfinie, et des zones amincies, définissant de préférence des pentes descendantes depuis la nervure centrale vers les bords pour faciliter l'évacuation de l'eau retenue dans ces parties. Au niveau de la nervure centrale, la plaque de base définit alors une épaisseur d'entretoise entre la lame de plancher et l'ossature.

Pour faciliter l'alignement des pièces de montage lors de la pose le long d'une lambourde, la plaque de base est avantageusement pourvue, à l'une de ses extrémités d'une languette, et à l'extrémité opposée d'un évidement destiné à recevoir la languette d'une pièce adjacente.

La pièce de montage est avantageusement une pièce en matière plastique moulée en une seule pièce. Le matériau sera choisi pour présenter de bonnes propriétés mécaniques et résister aux intempéries et au vieillissement.

Reste à noter que la pièce de montage du kit selon l'invention peut être employée pour la fixation de lames de bois dans divers types d'assemblages, que ce soit dans des plans horizontaux ou inclinés, et même verticaux. Le présent dispositif de fixation permet donc la réalisation de planchers et terrasses, mais également de bardages et lambris.

Selon un autres aspect, l'invention concerne un plancher selon la revendication 10.

Enfin, la présente invention concerne également une méthode selon la revendication 11.

### Description à l'aide des Figures

D'autres particularités et caractéristiques de l'invention ressortiront de la description détaillée d'un mode de réalisation avantageux présenté ci-dessous, à titre d'illustration en se référant aux dessins annexés. Ceux-ci montrent:
- Fig.1:: une vue de dessus d'un premier mode de réalisation d'une pièce de montage d'un kit de construction selon l'invention;
- Fig.2:: une vue en coupe longitudinale de la pièce de montage de la Fig.1, sur laquelle est montée une lame de plancher;
- Fig.3:: une vue en coupe A-A de la pièce de montage de la Fig.1.

Sur les figures, les mêmes signes de référence désignent des éléments identiques ou similaires.

Un premier mode de réalisation d'une pièce de montage 10 d'un kit de construction selon l'invention est illustré sur la Fig.1. Elle comprend une plaque de base 12 apte à être montée sur une structure de support, typiquement une ossature formée de lambourdes. Comme on le voit sur la Fig.2, la plaque de base a une face inférieure 14 en contact avec une lambourde 18 de l'ossature et une face supérieure 18 opposée. Dans la présente variante, la plaque de base 12 a une forme générale rectangulaire (par exemple une longueur de 109 mm et une largeur de 50 mm). La plaque de base 12 est avantageusement réalisée de sorte à présenter une nervure centrale de renfort 20 avec une épaisseur prédéfinie (par exemple 4 mm), et des zones amincies 22, définissant de préférence des pentes descendantes depuis la nervure centrale 20 vers les bords pour faciliter l'évacuation de l'eau retenue dans ces parties 22. Toutefois, la plaque de base 12 pourrait alternativement être réalisée en tant que face pleine.

La pièce 10 est avantageusement moulée en une seule pièce dans une matière plastique qui est choisie pour présenter de bonnes propriétés mécaniques et résister aux intempéries et au vieillissement. On peut par exemple utiliser des matière plastiques telles que le PE, le PVC ou le PP, ou encore des matériaux composites (le cas échéant chargés de fibres de verre) comme par ex un composite à base de polyamide.

La plaque de base 12 est munie de moyens aptes à permettre la fixation à la lambourde sous-jacente 16, à savoir des trous 24 destinés à recevoir une ou plusieurs vis de montage (non représentées). Ces trous 24 peuvent avantageusement être ovales pour laisser subsister une marge d'ajustement si, au moment du positionnement de la pièce 10, le trou 24 venait à se trouver au dessus d'une vis de fixation de l'ossature. Dans un tel cas, un trou 24 ovale permettra alors de placer la vis de montage un peu plus loin. Il est également possible d'augmenter le nombre de trous de vis pour pallier cette difficulté. Enfin, en cas de trous multiples, le fond des trous pourra être pourvu d'un voile plastique qui sera percé facilement pour le trou qui sera choisi et qui assurera l'étanchéité pour les autres.

On appréciera que la présente pièce de montage 10 permet une fixation des lames de plancher par le dessous. A cet effet, la pièce 10 comprend des moyens d'ancrage sur la face supérieure 18 de la plaque de base 12 et coopérant avec des saignées longitudinales 26 dans une face inférieure 28 d'une lame de plancher 30 (voir Fig.2).

Ces moyens d'ancrage comprennent de préférence deux paires de pattes 32 sur la face supérieure 18 de la plaque de base 12, chaque paire de pattes 32 coopérant avec une saignée 26. En outre, chaque patte 32 porte, de préférence en partie supérieure, un tenon 34 s'étendant horizontalement sur un coté de la patte et dimensionné de manière à coopérer avec une rainure 38 de profil homologue dans une paroi de la saignée longitudinale 26 correspondante.

Comme on le voit sur les Figures 1 à 3, les tenons 34 sont tous tournés du même côté sur leurs pattes 32 respectives. Cette configuration préférée permet un montage simple d'une lame de plancher 30 sur la pièce de fixation 10 associée, en abaissant d'abord la lame 30 sur la pièce de sorte à ce que les pattes 32 pénètrent dans les saignées longitudinales 26, puis la lame 30 est translatée (vers la droite sur ta Fig.2) pour engager les tenons 34 dans leur rainures 38 respectives. Dans cette position, la lame 30 est maintenue dans la direction verticale. On notera que chaque saignée 26 a de préférence une ouverture de dimension légèrement supérieure à celle des pattes 32 munies des tenons 34, afin de faciliter l'introduction de ces dernières dans les saignée 26.

En outre, la pièce 10 comprend avantageusement une butée 40 en saillie sur la face supérieure 18 de la plaque de base 12 et disposée à l'extrémité de la plaque 12 opposée aux tenons 34. La position de cette butée 40 est choisie de sorte que lorsque la lame 30 est translatée pour emboîter rainures 38 et tenons 34, la lame 30 vienne en contact avec la butée 40. Cette butée 40 est préférablement positionnée au bord de la plaque de base 12, car elle permet alors, lors de l'assemblage, de définir une dimension d'entretoise avec une lame de plancher adjacente.

On comprendra d'après la Fig.2, qu'après le montage de la pièce de fixation 10 (contre la pièce de fixation de droite 10') et la mise en place de la lame 30 dans la position indiquée, le fait de fixer la pièce de montage 10" suivante (à gauche de la pièce de montage 10), entraîne le blocage de la lame de plancher 30. En effet, la butée 40" de la pièce 10" est mise contre la lame de plancher 30, empêchant toute translation dans le sens permettant la libération de la lame de plancher 30. La butée 40, 40" a donc une double fonction de blocage et d'entretoisement entre lames adjacentes; son épaisseur peut être par exemple de 4 mm.

On notera aussi que l'élimination de la butée 40", par exemple par fraisage, libère la lame de plancher 30 qui peut alors être à nouveau translatée vers la gauche (sur la Fig.2) pour être démontée. Après la mise en place d'une nouvelle lame de plancher sur la pièce 10, on pourra fixer - par exemple par collage - à l'endroit de la butée 40, une cale de mêmes dimensions pour bloquer à nouveau la lame de plancher 30. Cela permet un remplacement facile des lames de plancher 30, sans démontage des lames voisines.

Pour faciliter l'alignement des pièces de montage 10 lors de la pose, la plaque de base 12 est avantageusement pourvue, à l'une de ses extrémités d'une languette 42, et à l'extrémité opposée d'un évidement 44 destiné à recevoir la languette d'une pièce adjacente. Les pièces de montage sont donc fixées le long d'une lambourde accolées les unes aux autres, en insérant la languette d'une pièce de montage dans l'évidement d'une pièce de montage adjacente.

### LISTE DES SIGNES DE REFERENCE

- 10,10', 10": pièce de montage
- 12: plaque de base
- 14: face inférieure
- 16: lambourde
- 18: face supérieure
- 20: nervure centrale de renfort
- 22: zones amincies
- 24: trous
- 26: saignées longitudinales
- 28: face inférieure
- 30: lame de plancher
- 32: patte
- 34: tenon
- 38: rainure
- 40: butée
- 42: languette
- 44: évidement

## Revendications

1. Kit de construction comprenant:
une lame de plancher (30) ayant une face inférieure (28) pourvue d'une saignée longitudinale (26); et
une pièce de montage (10) pour ladite lame de plancher (30) comprenant:
une plaque de base (12) apte à être fixée sur une structure de support (16), la plaque de base (12) ayant une face inférieure (14) venant en contact avec la structure de support (16) et une face supérieure (18) opposée : et
au moins un moyen d'ancrage sur la face supérieure de la plaque de base (12) et coopérant avec ladite saignée longitudinale (26), ledit moyen d'ancrage comprenant une patte (32) essentiellement perpendiculaire à la plaque de base (12) et munie sur une face d'au moins un tenon (34) faisant saillie perpendiculairement à la patte (32) et dimensionné de manière à coopérer avec une rainure (38) de profil homologue dans une paroi de la saignée longitudinale (26) de ladite lame de plancher (30) pour maintenir ladite lame de plancher (30) dans la direction verticale après insertion du tenon (34) dans ladite rainure (38);
**caractérisé en ce que**
le moyen d'ancrage et la saignée (26) avec rainure (38) sont conçus de sorte que ladite lame de plancher (30) puisse être posée sur la plaque de base (12) en engageant la patte (32) dans la saignée longitudinale (26) sans que le tenon (34) ne pénètre dans la rainure (38), et de sorte que ladite lame de plancher (30) puisse ensuite être déplacée transversalement sur la plaque de base (12) pour engager le tenon (34) dans la rainure (38).

2. Kit de construction selon la revendication 1, dans lequel le tenon (34) est agencé en partie supérieure de la patte (32).

3. Kit de construction selon la revendication 1 ou 2, dans lequel la pièce de montage (10) comprend deux paires de pattes (32) munies en partie supérieure de tenons (34) pour coopérer avec deux saignées longitudinales (26) dans une face inférieure (28) de ladite lame de plancher (30), les tenons (34) étant tous orientés de la même manière.

4. Kit de construction selon la revendication 1, 2 ou 3, comprenant une butée sur la face supérieure de la plaque de base, la butée étant située du côté opposé au coté de la patte portant le moyen d'accrochage.

5. Kit de construction selon la revendication précédente, dans lequel la butée (40) sur la plaque de base (12) définit une épaisseur d'entretoise entre deux lames de plancher adjacentes.

6. Kit de construction selon la revendication 4 ou 5, dans lequel la butée (40) sur la face supérieure (18) de la plaque de base (12) est amovible.

7. Kit de construction selon l'une quelconque des revendications précédentes, dans lequel la plaque de base (12) comprend une nervure centrale (20) et des zones amincies (22) ouvertes sur les bords de plaque de base (12).

8. Kit de construction selon l'une quelconque des revendications précédentes, dans lequel la plaque de base (12) comprend à une extrémité une languette (42) et à l'extrémité opposée un évidement (44) apte à recevoir la languette d'une pièce de montage adjacente.

9. Kit de construction selon l'une quelconque des revendications précédentes, dans lequel la pièce de montage (10) est moulée en une seule pièce dans une matière plastique.

10. Plancher, notamment terrasse, comprenant des lames de plancher et pièces de montage telles que définies dans le kit de construction selon l'une quelconque des revendication précédentes.

11. Méthode de montage d'un plancher à partir d'un kit de construction comprenant des pièces de montage et lames de plancher tel que défini dans l'une quelconque des revendications 1 à 9, dans laquelle:
on fixe à une structure de support (16) une pièce de montage (10);
on pose une lame de plancher (30) sur ladite pièce de montage (10) en engageant la patte (32) de la pièce de montage (10) dans la saignée longitudinale (26) de la lame de plancher (30),
on translate ladite lame de plancher (30) en direction du tenon (34) sur ladite patte (32) pour le faire pénétrer dans ladite rainure homologue (38).

12. Méthode selon la revendication précédente, dans laquelle on fixe une autre pièce de montage (10") similaire sur la structure de support (16) à côté de ladite lame de plancher (30) pour supporter une autre lame de plancher parallèle et adjacente, cette autre pièce de montage (10") étant positionnée de sorte que sa butée- (40) empêche un déplacement transversal de lame de plancher (30).

## Claims

1. Construction kit comprising:
a floorboard (30) with a lower side (28) provided with a longitudinal slot (26); and a mounting component (10) for said floorboard (30) comprising:
a base plate (12) adapted for fixing on a support structure (16), the base plate (12) having a lower side (14) urged into contact with the support structure (16) and an opposite upper side (18); and at least one anchoring means on the upper side of the base plate (12) and cooperating with said longitudinal slot (26), said anchorage means comprising a tab (32) essentially perpendicular to the base plate (12) and furnished on one face with at least one tenon (34) jutting out perpendicularly to the tab (32) and shaped such that it can cooperate with a groove (38) of opposite profile in a wall of the longitudinal slot (26) of said floorboard (30) to keep said floorboard (30) in the vertical direction after insertion of the tenon (34) in said groove (38);
**characterized in that**
the anchorage means and the slot (26) with groove (38) are designed such that said floorboard (30) can be laid on the base plate (12) by slotting the tab (32) into the longitudinal slot (26) without the tenon (34) penetrating into the groove (38), and such that said floorboard (30) can then be moved across on the base plate (12) to fit the tenon (34) into the groove (38).

2. Construction kit according to claim 1, wherein the tenon (34) is disposed on the upper part of the tab (32)

3. Construction kit according to claim 1 or 2, wherein the mounting component (10) comprises two pairs of feet (32), the upper parts of which being provided with tenons (34) to cooperate with two longitudinal slots (26) in a lower side (28) of said floorboard (30), all the tenons being orientated in the same way

4. Construction kit according to claim 1, 2 or 3, comprising an end stop on the upper side of the base plate, the end stop being located on the side opposite the side of the tab that carries the anchorage means

5. Construction kit according to the previous claim, wherein the end stop (40) on the base plate (12) defines a gap width between two adjacent floorboards.

6. Construction kit according to claim 4 or 5, wherein the end stop (40) on the upper side (18) of the base plate (12) is detachable

7. Construction kit according to any one of the preceding claims, wherein the base plate (12) comprises a central rib (20) and thinned down zones (22) that are open on the edges of the base plate (12)

8. Construction kit according to any one of the preceding claims, wherein the base plate (12) comprises a tongue (42) at one end and a recess (44) at the opposite end, adapted for receiving the tongue of an adjacent mounting component

9. Construction kit according to any one of the preceding claims, wherein the mounting component (10) is moulded in a single piece that is made of a plastic material

10. Flooring, notably a terrace, comprising the floorboards and mounting components such as those defined in the construction kit according to any one of the preceding claims.

11. Method of installing flooring from a construction kit comprising the mounting components and floorboards as defined in any one of claims 1 to 9, wherein:
a mounting component (10) is fixed to a supporting structure (16);
a floorboard (30) is laid on said mounting component (10) by inserting the tab (32) of the mounting component (10) into the longitudinal slot (26) of the floorboard (30),
said floorboard (30) is moved sideways towards the tenon (34) on said tab (32) to make it penetrate into said groove (38) opposite

12. Method according to the previous claim, wherein another similar mounting component (10") is fixed on the supporting structure (16) beside said floorboard (30) to support another parallel and adjacent floorboard, this other mounting component (10") being positioned such that its end stop (40) prevents a sideways movement of the floorboard (30)

## Patentansprüche

1. Bausatz, umfassend:
eine Bodendiele (30) mit einer mit einer Längsrille (26) versehenen Unterseite (28); und
ein Montageteil (10) für die Bodendiele (30), mit
einer zur Befestigung an einer Trägerstruktur (16) geeigneten Grundplatte (12), wobei die Grundplatte (12) eine mit der Trägerstruktur (16) in Kontakt kommende Unterseite (14) und eine gegenüberliegende Oberseite (18) hat; und
mindestens einem mit der Längsrille (26) zusammenwirkenden Verankerungsmittel auf der Oberseite der Grundplatte (12), wobei das Verankerungsmittel eine im Wesentlichen quer zur Grundplatte (12) verlaufende Zunge (32) aufweist, die auf einer Seite mit mindestens einer Nase (34) versehen ist, welche quer zur Zunge (32) herausragt und so dimensioniert ist, dass sie mit einer entsprechend ausgebildeten Nut (38) in einer Wandung der Längsrille (26) der Bodendiele (30) zusammenwirkt, um die Bodendiele (30) nach Einführen der Nase (34) in die Nut (38) in der vertikalen Richtung zu halten;
**dadurch gekennzeichnet, dass**
das Verankerungsmittel und die Rille (26) mit Nut (38) so ausgebildet sind, dass die Bodendiele (30) auf die Grundplatte (12) gelegt werden kann und dabei die Zunge (32) in die Längsrille (26) eingeführt wird, ohne dass die Nase (34) in die Nut (38) eindringt, und dass die Bodendiele (30) anschließend auf der Grundplatte (12) quer verschoben werden kann, um die Nase (34) in die Nut (38) einzuführen

2. Bausatz nach Anspruch 1, bei dem die Nase (34) im oberen Bereich der Zunge (32) angeordnet ist

3. Bausatz nach Anspruch 1 oder 2, bei dem das Montageteil (10) zwei Paar Zungen (32) aufweist, die im oberen Bereich mit Nasen (34) versehen sind zum Zusammenwirken mit zwei Längsrillen (26) in einer Unterseite (28) der Bodendiele (30), wobei die Nasen (34) alle gleich ausgerichtet sind

4. Bausatz nach Anspruch 1, 2 oder 3, umfassend einen Anschlag auf der Oberseite der Grundplatte, wobei der Anschlag auf der gegenüberliegenden Seite der das Verhakungsmittel tragenden Zunge liegt

5. Bausatz nach dem vorhergehenden Anspruch, bei dem der Anschlag (40) auf der Grundplatte (12) eine Distanzstückdicke zwischen zwei benachbarten Bodendielen definiert.

6. Bausatz nach Anspruch 4 oder 5, bei dem der Anschlag (40) auf der Oberseite (18) der Grundplatte (12) abnehmbar ist

7. Bausatz nach irgendeinem der vorhergehenden Ansprüche, bei dem die Grundplatte (12) eine mittige Rippe (20) und offene, dünne Bereiche (22) an den Rändern der Grundplatte (12) aufweist.

8. Bausatz nach irgendeinem der vorhergehenden Ansprüche, bei dem die Grundplatte (12) an einem Ende eine Feder (42) und am gegenüberliegenden Ende eine Ausnehmung (44) zur Aufnahme der Feder eines benachbarten Montageteils aufweist

9. Bausatz nach irgendeinem der vorhergehenden Ansprüche, bei dem das Montageteil (10) einstückig aus einem Kunststoff gegossen ist.

10. Boden, insbesondere Terrasse, mit Bodendielen und Montageteilen wie im Bausatz nach irgendeinem der vorhergehenden Ansprüche definiert

11. Verfahren zur Montage eines Bodens aus einem Bausatz mit Montageteilen und Bodendielen wie in irgendeinem der Ansprüche 1 bis 9 definiert, bei dem:
an einer Trägerstruktur (16) ein Montageteil (10) befestigt wird;
eine Bodendiele (30) auf das Montageteil (10) gelegt und dabei die Zunge (32) des Montageteils (10) in die Längsrille (26) der Bodendiele (30) eingeführt wird;
die Bodendiele (30) zur Nase (34) auf der Zunge (32) verschoben wird, um die Nase in die entsprechende Nut (38) einzuführen

12. Verfahren nach dem vorhergehenden Anspruch, bei dem ein ähnliches weiteres Montageteil (10") an der Trägerstruktur (16) neben der Bodendiele (30) zur Halterung einer weiteren parallelen, benachbarten Bodendiele befestigt wird, wobei dieses weitere Montageteil (10") so positioniert wird, dass sein Anschlag (40) eine Querverschiebung der Bodendiele (30) verhindert
